# EUROPÄISCHE PATENTSCHRIFT

(11) **EP 0 244 507 B1**
(45) Veröffentlichungstag und Bekanntmachung des Hinweises auf die Patenterteilung: **06.12.1989**
(21) Anmeldenummer: 86115823.6
(22) Anmeldetag: 14.11.1986
(51) Int. Cl.: F42B 1/02

(54) **Sprengladung mit einer projektilbildenden Einlage**
Explosive charge having a projectile-forming liner
Charge explosive avec revêtement formant un projectile

(30) Priorität: 12.03.1986 DE 3608198
(43) Veröffentlichungstag der Anmeldung: 11.11.1987
(73) Patentinhaber: Rheinmetall GmbH, 40880 Ratingen (DE)
(72) Erfinder: Scholles, Herbert, Dr., D-4005 Meerbusch 2 (DE); Böcker, Jürgen, Dr., D-4200 Oberhausen (DE); Niemeyer, Torsten, D-4010 Hilden 1 (DE)

(56) Entgegenhaltungen:
- DE-A- 3 317 352
- DE-B- 2 508 270
- US-A- 3 913 488

## Beschreibung

Die Erfindung betrifft eine projektilbildende Ladung, wie sie im Oberbegriff des Patentanspruchs definiert ist.

Aus der US-A-3 913 488 ist eine Ladung bekannt, bei der eine umfangsseitig abgeflachte Einlage verwendet wird, die dort mit der Geschoßhülle kraft- oder formschlüssig gleichmäßig verbunden ist. Durch diese Maßnahmen ergeben sich nach der Umformung der Einlage Projektile, welche häufig eine ungleichmäßige, heckseitige Ausformung aufweisen. Eine reproduzierbare aerodynamische Stabilisierung des Projektiles auf seinem Flug ist häufig nicht vorhanden.

Aus der DE-A1 3 317 352 ist ferner eine projektilbildende gattungsgleiche Ladung bekannt, bei der die Einlage durch bereichsweise unterschiedliche Wandstärken der Einlage eine heckseitige Ausformung am Projektil erreicht wird.

Zwar wird hierdurch eine aereodynamische Stabilisierung des Projektiles erreicht, doch ist ein relativ großer Fertigungsaufwand bei der Herstellung dieser Einlagen erforderlich.

Der Erfindung liegt die Aufgabe zugrunde, eine projektilbildende Ladung der eingangs erwähnten Art so weiterzuentwickeln, daß sich trotz vergleichsweise geringem Aufwand gute Ergebnisse hinsichtlich der heckseitigen Ausformung des Projektiles zum aerodynamischen Stabilisieren ergeben.

Gelöst wird diese Aufgabe durch die technische Lehre nach dem Patentanspruch mit dem erfinderischen Merkmalen in dessen Kennzeichen.

Die Erfindung wird nachstehend anhand eines in der Zeichnung dargestellten Ausführungsbeispiels näher erläutert. Es zeigt:
Fig. 1 eine Sprengladung nach der Erfindung in einer Draufsicht auf die Einlage und
Fig. 2 einen ausschnittweise geschnittenen Bereich in vergrößerter Darstellung.

Eine rotationssymmetrische Einlage 1 ist in einer Berührungszone 3 mit einer Hülle 2 in Bereichen 4 derart verbunden, daß dort zwischen der Einlage 1 und der Hülle 2 ein hoher Kraft- oder Formschluß besteht. In der Nachbarschaft 5 der Bereiche 4 besteht vergleichsweise geringer bis vernachlässigbarer Formschluß zwischen der Einlage 1 und der Hülle 2. Zum Befestigen der Einlage 1 mit der Hülle 2 in den Bereichen 4 eignet sich neben Klebe- oder Schrumpfverbindungen Fügen durch Schweißen nach unterschiedlichen Verfahren und Hartlöten. Sollte in der Nachbarschaft 5 der Bereiche 4 ebenfalls eine Verbindung zwischen der Einlage 1 und der Hülle 2 erforderlich sein, dann unterscheidet sie sich von derjenigen in den Bereichen 4 durch ein geringeres Kraftübertragungsvermögen.

Die Ausbildung der Bereiche 4 ist nach ihrer Anzahl und jeweiligen Erstreckung in axialer, radialer und Umfangsrichtung den gestellten Forderungen und dem ausgewählten Befestigungsverfahren auf einfache Weise anpaßbar.

Zwar sind in der DE-AS 25 08 270 Ladungen mit in einer Hülle eingeschweißten beziehungsweise eingeklebten vorgefertigten Einlagen als bekannt erwähnt. Sie werden aber dort auch als kompliziert, fertigungsaufwendig und störungsanfällig beschrieben. Die technische Lehre nach der Erfindung führt jedoch über diese negative Meinung aus Fachkreisen hinaus und dabei unerwarteterweise zu einem Ergebnis, welches nach dem eingangs erwähnten Stand der Technik nur durch wesentlich größeren Aufwand zu erzielen ist.

## Patentansprüche

Projektilbildende Ladung, bei der die Einlage (1) umfangsseitig in einer im wesentlichen bandförmigen Berührungszone (3) zwischen der Einlage (1) und einer Hülle (2) kraft- oder formschlüssig befestigt ist, und wobei die Einlage (1) mit regelmäßig um der letzteren Zentrum herum gruppierten, vorgegebenen, sich von ihrer unmittelbaren Nachbarschaft unterscheidenden Bereichen zum bilden eines stabförmigen Projektils mit heckseitigen Ausformungen zum aerodynamischen Stabilisieren der Flugbahn des Projektils versehen ist, dadurch gekennzeichnet, daß in vorgegebenen Bereichen (4) am Umfang der Einlage (1) ein hoher Kraft- oder Formschluß zwischen der Einlage (1) und der Hülle (2) besteht, während in der Nachbarschaft (5) der vorgegebenen Bereiche (4) der Kraft- oder Formschluß zwischen der Einlage (1) und der Hülle (2) geringer bis vernachlässigbar ist.

## Claims

Projectile forming charge wherein the liner (1) is secured frictionally or positively in a substantially band-shaped contact zone (3) between the liner (1) and the casing (2) and by which the liner (1), with preselected zones differing from their immediate vicinity, and grouped around the centre, is provided with rear gear shaped parts for the aerodynamic stabilisation of the flight path of the projectile, characterised by the fact that in preselected zones (4) on the periphery of the liner (1) a strong frictional or positive connection exists between the liner (1) and the casing (2), while in the vicinity (5) of the preselected zones (4) the frictional or positive connection between the liner (1) and the casing (2) is less strong or is negligible.

## Revendications

1. Charge explosive avec revêtement formant un projectile, dans laquelle le revêtement (1) est fixé à force ou par concordance de formes dans une zone de contact (3) sensiblement en forme de bande entre le revêtement (1) et une enveloppe (2), et dans laquelle le revêtement (10) est muni de régions groupées régulièrement autour du centre de ce dernier et prédéterminées, se différenciant de leur voisinage immédiat, en vue de la formation d'un projectile en forme de dard avec des déformations sur son côté arrière en vue d'une stabilisation aérodynamique de la trajectoire du projectile, caractérisée en ce que dans des régions prédéterminées (4) sur la périphérie du revêtement (1) est constituée une liaison résistante à force ou à concordance de formes entre le revêtement (1) et l'enveloppe (2), alors qu'au voisinage (5) des régions déterminées de la liaison à force ou par concordance de formes entre le revêtement (1) et l'enveloppe (2), cette liaison est plus faible ou négligeable.
